# FASCICULE DE BREVET EUROPEEN

(11) **EP 0 032 471 B1**
(45) Date de publication et mention de la délivrance du brevet: **08.08.1984**
(21) Numéro de dépôt: 81400027.9
(22) Date de dépôt: 09.01.1981
(51) Int. Cl.: B61D 3/16

(54) **Wagon démontable pour la coordination technique du transport rail-route**
Demontierbarer Waggon für die technische Koordination des kombinierten Schienen- und Strassenverkehrs
Dismountable wagon for the technical coordination of road-rail transport

(30) Priorité: 14.01.1980 FR 8000705; 06.05.1980 FR 8010077
(43) Date de publication de la demande: 22.07.1981
(73) Titulaire: Noyon, Gustave, F-93160 Noisy-le-Grand (FR); "SOCIETE D'INGENIERIE DES TRANSPORTS" INGE-TRANS S.A. Sociéte Anonyme dite :, F-75017 Paris (FR)
(72) Inventeur: Noyon, Gustave, F-93160 Noisy-le-Grand (FR)
(74) Mandataire: Caunet, Jean

## Description

La coordination technique rail-route à l'aide de caisses mobiles est a priori la solution la meilleure, car le transport ferroviaire peut être réalisé au moyen de wagons plats sans avoir à véhiculer des organes routiers.

Pourtant cette technique n'a pu démarrer que très récemment, alors que la technique UFR (Union Fer et Route) est exploitée depuis quarante six ans et la technique "Kangourou" depuis plus de vingt ans. Ces techniques connues se sont développées car le transport ferroviaire des organes routiers randait facile le chargement des wagons par roulage sur le train.

Par contre, la technique de transfert d'une caisse mobile depuis un wagon sur un véhicule routier et réciproquement doit tenir compte des impératifs suivants:
-le dessus du wagon à vide est distant des rails de 1195 mm, alors que le dessus d'un châssis de semi-remorque est distant du sol de 1450 à 1500 mm à l'endroit de la sellette et de 1300 à 1350 mm à l'extrémité arrière.
-près des traverses d'attelage du wagon, la partie haute des plateaux des tampons fait saillie du dessus plat des wagons défini par la paroi supérieure de logement d'attelage automatique; de plus, aucun organe de franchissement des tampons ne peut être installé à demeure.

Dès lors, il est pratiquement impossible de réaliser le transfert horizontal longitudinal des caisses. En effet, ce transfert horizontal longitudinal ne pourrait s'envisager qu'à l'extrémité d'une voie en surélévation par rapport au sol, à condition de mettre en place une passerelle au-dessus des tampons entre le wagon et le véhicule routier et de soulever légèrement chaque caisse pour franchir les obstacles d'extrémité de wagon. Une telle installation ne pourrait être utilisée que pour des wagons isolés, ce qui est incompatible avec un transport de masse, voire même un transport diffus.

Les techniques actuelles de transport par caisses mobiles mettent en oeuvre des moyens de levage permettant de transférer ces caisses des véhicules routiers vers les wagons et réciproquement. Pour les trafics moyens, des chariots élévateurs de très grande capacité (force de levage 30 t avec 2 m en porte-à-faux) peuvent être utilisés; pour les trafics importants, des portiques généralement sur rails sont installés à demeure afin d'enjamber la voie ferrée et le passage des véhicules routiers. L'investissement engagé pour la mise en place de tals matériels est très élevée; leur amortissement rentable impose un trafic intense et limite par conséquent le nombre de chantiers ainsi équpés. Les petits trafics et, a fortiori, les trafics diffus (wagons isolés ou groupés par deux ou trois) se trouvent donc exclus du système.

Seule la manutention horizontale ou sensiblement horizontale est compatible avec un équipement léger de transfert et permet de satisfaire tous les trafics (diffus ou de masse). Or, jusqu'à présent, personne n'est parvenu à réaliser une telle manutention horizontale d'une façon pratiquement satisfaisante.

Pour s'en convaincre, un rappel de l'art antérieur s'impose.

Le brevet français n° 766.398 décrit un wagon de coordination technique rail-route destiné au transport de carrosseries amovibles formant superstructure de wagon pour le transport ferroviaire et superstructure de véhicule routier pour le transport routier, comportant un élément de châssis équipé de moyens de guidage longitudinal du chargement coopérant avec un moyen de traction de celui-ci dans les deux sens, et comportant aussi un moyen de levage de faible amplitude permettant notamment d'amener l'élément de châssis légèrement au-dessus ou en-dessous de l'extrémité contigüe de la plateforme de chargement du véhicule routier pour transférer une carrosserie amovible respectivement de l'élément de châssis de wagon vers la plateforme du véhicule routier et de celle-ci vers l'élément de châssis.

L'inconvénient majeur de ce wagon réside dans le fait que pour effectuer le transbordement d'une carrosserie amovible entre ledit wagon et un véhicule routier, il est nécessaire que le niveau de chargement du wagon ne soit situé au même niveau que les organes de tamponnement et d'absorption des chocs ou en dessous. Si ces organes ont une hauteur standard par rapport à la voie ferrée, la hauteur de la carrosserie amovible se trouve limitée par le gabarit ferroviaire. Mais si cette hauteur de la carrosserie amovible ne doit pas être diminuée, il faut surbaisser le châssis et par conséquent réduire la hauteur des organes de tamponnement et d'absorption des chocs, lesquels deviennent spéciaux et inadaptés à un traffic de masse.

Le brevet français n° 1.045.181 décrit un wagon dont le châssis est en deux éléments disposés bout à bout et articulés l'un par rapport à l'autre. L'élément supportant le chargement est muni de vérins hydrauliques permettant d'abord de le soulever pour démonter le bogie correspondant et l'évacuer le long de la voie ferrée, puis ensuite d'abaisser cet élément pour qu'il devienne une rampe inclinée, laquelle est munie d'une partie rabattable qui est destinée à la prolonger jusqu'au sol.

Ces moyens ne permettent pas un transfert horizontal entre le wagon et le châssis d'un véhicule routier, mais un transfert longitudinal par rampe inclinée jusqu'au sol. Ils ne sont donc pas adaptés au transport de carrosseries amovibles destinées à la coordination technique rail-route, car il faudrait disposer d'un même matérial de levage pour placer la carrosserie sur un véhicule routier que si celle-ci était transportée par un wagon ordinaire. En fait, ce wagon ne peut être intéressant que pour le transport des véhicules routiers chargés dans leur ensemble.

Le brevet suisse n° 396.976 décrit une technique de manutention dans laquelle les conteneurs sont solidaires d'un fond structuré devant constituer le châssis proprement dit du wagon, châssis dont les extrémités sont normalement posées sur et verrouillées avec les châssis de tamponnement des bogies.

Les transfert du conteneur sur la semi-remorque routière s'effectue bien de façon sensiblement horizontale, mais il procède par pivotement du châssis de wagon qui suit le conteneur dans tous ses déplacements, au lieu que ce soit par translation longitudinale du conteneur seulement à niveau horizontal constant.

Pour remédier à tous ces inconvénients, la présente invention propose une nouvelle combinaison de moyens, reprenant ceux du brevet français n° 766.398 exposés dans ce qui précède et les perfectionnant.

Conformément à l'invention, es perfectionnements résident:
-en ce que son infrastructure comporte un châssis travaillant susceptible de supporter le chargement ainsi que les efforts de tam- ponnnement et de traction, ce châssis étant scindé en au moins deux éléments qui sont reliés entre eux par des moyens de liaison désassemblables.
-et en ce que chaque élément de châssis est porté, d'une part, à son extrémité dite de tamponnement, de façon permanente par un élément roulant cette extrémité étant en outre munie d'organes de tamponnement et d'absorption des chocs à hauteur standard, et, d'autre part, à son extrémité opposée dite de séparation, de façon temporaire lors du transfert du chargement, par un dispositif escamotable de soutien, coopérant avec le moyen de levage de faible amplitude précité et permettant de maintenir sensiblement horizontale sa surface de chargement tant que dure le transfert pendant lequel lesdits éléments sont écartés l'un de 'autre, le transfert longitudinal et horizontal du chargement s'effectuant par conséquent par l'extrémité dite de séparation.

De préférence, les loyens de liaison des deux éléments de châssis sont des crochets s'emboîtant l'une dans l'autre par translation verticale pour assurer le verrouillage, le moyen de levage du dispositif de soutien escamotable de l'un desdits éléments permettant également de désassembler les crochets; le dispositif de soutien de chacun des deux éléments de châssis est équipée de galets ferroviaires prenant appui sur la voie ferrée et permettant le déplacement le long de celle-ci de chacun desdits éléments; le moyen de traction coopérant avec les moyens de guidage longitudinal du chargement de chaque élément de châssis est constitué par des galets moteurs disposés à proximité de l'extrémité de séparation et susceptibles de recevoir leur énergie motrice du véhicule routier; les moyens de guidage longitudinal du chargement de chaque élément de châssis comportent des organes de centrage latéral des carrosseries amovibles.

Le wagon est démontable, de sorte qu'après avoir écarté l'un au moins des éléments roulants extrêmes, l'extrémité de séparation de chaque élément de châssis, se trouve accessible pour son chargement ou son déchargement en bout.

Lorsqu'un véhicule routier est amené en alignement contre cette extrémité devenue libre du wagon et supportée pour son dispositif de soutien, ladite extrémité peut être amenée par son moyen de levage légèrement au-dessus ou en-dessous du niveau de chargement dudit véhicule pour transférer une carrosserie amovible du wagon vers le véhicule et respectivement de celui-ci vers le wagon.

Dans tous les cas, il est possible d'intégrer au wagon et au véhicule routier, un dispositif simple de manutention qui permet, s'il s'agit d'un trafic diffus, d'éviter tout équipement terminai de transfert (à l'exception d'un tronçon de voie encastrée que l'on trouve pratiquement dans toutes les gares), en utilisant les dispositif de guidage longitudinal et le moyen de traction prévus à cet effet sur ledit wagon et ledit véhicule routier.

Concomitamment, l'invention permet d'accroître le nombre et la densité géographique des terminaux susceptibles d'être desservis par le rail pour leur coordination avec la route, de diversifier et de simplifier les possibilités de manoeuvre en _{'}terminai, d'ameliorer la souplesse d'utilisation, de réduire la durée d'immobilisation tant du train que de la voie et par conséquent du transfert rail-route, de diminuer la longueur de voie encastrée nécessaire et d'abaisser encore le prix de revient d'un wagon complètement équipé, ainsi que d'un équipement terminal pour trafic de masse.

Divers autres caractéristiques et avantages de l'invention ressortent d'ailleurs de la description détaillée qui suit.

Des formes de réalisation de l'objet de l'invention sont représentées, à titre d'exemples non limitatifs, sur le dessin annexé.

Sur ce dessin:
La figure 1 est une élévation montrant schématiquement une première forme de réalisation du wagon selon l'invention,
Les figures 2 à 4 sont des coupes transversales schématiques prises, à plus grande échelle, respectivement suivant les lignes 11-11 à IV-IV de la figure 1.
La figure 5 est une élévation illustrant une deuxième forme de réalisation du wagon selon l'invention.
La figure 6 est une vue partielle analogue à la figure 5, faisant ressortir le chargement et le déchargement d'un élément du wagon isolé.

Suivant la première forme de réalisation illustrée par les figures 1 à 4, le wagon comprend un premier bogie extrême 1 dont la crapaudine centrale supporte la transverse-pivot 2 d'un élément de châssis court 3 présentant des brancards 4. Le wagon comprend un deuxième bogie extrême 5 dont la crapaudine centrale supporte une traverse-pivot 6 appartenant à un élément de châssis long 7 dont les brancards 8, réunis entre eux par des traverses 9 convenablement réparties, sont alignés avec ceux 4 du châssis court 3; la réunion rigide de ces brancards est assurée au moyen d'organes de liaison désassemblables 10 qui peuvent être de n'importe quel type.

Ces organes de liaison désassemblables 10 sont de préférence constitués, ainsi que cela ressort de l'exemple schématisé sur la figure 5 pour la deuxième forme de réalisation, par au moins:
-un crochet inférieur 11 solidaire de l'élément de châssis court 3, ouvert vers le haut et coopérant avec une dent conjuguée 12 faisant saillie dans sa direction de l'élément de châssis long 7,
-un crochet supérieur 13 solidaire de l'élément de châssis long 7, ouvert vers le bas et coopérant avec une dent conjuguée 14 faisant saillie dans sa direction de l'élément de châssis court 3,
-et un organe de verrouillage reliant entre elles les plaques extrêmes de séparation 15 et 16 des éléments de châssis 3 et 7 lorsque les crochets 11, 13 et les dents 12, 14 dont elles sont solidaires, sont emboîtés les uns dans les autres par translation verticale relative et maintiennent fortement pressées l'une contre l'autre les faces de contact pentues de ces plaques, l'organe der verrouillage pouvant avantageusement être une broche 17 cylindrique ou conique, traversant les plaques 15, 16 et mise en relation fonctionnelle de commande avec les dispositifs décrits ci-après et intervenant lors de la séparation du wagon en deux parties.

Bien entendu, ces organes de liaison désassemblables 10 peuvent procéder différemment pour leur mise en place et leur retrait, par translation transversale ou longitudinale, par pivotement ou par des mouvements plus complexes par cames...

L'ossature formée de l'élément de châssis court 3 et l'élément de châssis long 7 résiste aux efforts de tamponnement et de traction, mais il n'est pas nécessaire qu'elle supporte la charge de la carrosserie amovible 18, car celle-ci étant autoportante peut reposer sur les traverses-pivots 2 et 6 par ses patins ou longerons 19.

L'élément de châssis long 7 est équipé, près de son extrémité libre dite de séparation, d'un dispositif escamotable de soutien qui, dans l'exemple représenté, est constitué par deux béquilles indépendantes 20 dont les fûts sont solidaires de ladite structure et dont les tiges de piston sont solidaires de patins 21 pour un appui fixe au sol ou munies de roulettes orientables et éventuellement automotrices 22. Ces béquilles, lorsqu'elles prennent appui sur le sol, soutiennent l'extrémité libre de séparation et maintiennent l'élément de châssis long 7 sensiblement horizontal; elles forment en poursuivant leur course de part et d'autre de cette position un moyen de levage de faible amplitude, grâce auquel les organes de liaison 10 peuvent être désassemblés et, ensuite, ladite extrémité libre de l'élément de châssis long 7 peut être amenée légèrement au-dessus de la plateforme du véhicule routier pour y charger la carrosserie amovible 18 en provenance du wagon ou légèrement en-dessous pour que cet élément de châssis long 7 puisse être chargé avec une carrosserie amovible en provenance d'un véhicule routier.

L'élément de châssis long 7 est également équipé d'un dispositif de guidage longitudinal pour le transfert de la carrosserie amovible 18 entre cet élément et le dessus d'une semi-remorque 23 (Figure 6) et réciproquement. Ce dispositif de guidage peut être de n'importe quel type et, ainsi que cela ressort des Figures 3 et 4, il peut être constituté par des glissières longitudinales 24 présentant des pentes latérales pour coopérer avec les longerons 19 de la carrosserie amovible 18 ainsi que par au moins une paire de galets 25 portés, par l'intermédiaire d'un arbre 26, par les brancards 8 de l'élément de châssis long 7. Ces galets, de préférence moteurs pour la traction de la carrosserie amovible 18 sont situés légèrement en dessous du niveau des traverses-pivots 2 et 6. Dans ces conditions, lorsque les béquilles 52 sont escamotées est que l'élément de châssis long 7 est verrouillé en bout de l'élément de châssis court 3 par les organes 10, la carrosserie amovible 18 repose uniquement sur les traverses-pivots 2 et 6 en étant écartées des galets 25; par contre, lorsque les béquilles 20 sont actionnées pour soulever, en prenant appui par leurs patins 21 sur le sol, l'avant de l'élément de châssis long 7, celui-ci commence d'abord par se déverrouiller de l'élément de châssis court 3 et met ensuite les galets 25 en contact avec les longerons 19; l'élément de châssis long 7 poursuit sa montée antérieure en entraînant la carrosserie amovible 18 et s'arrête lorsque son niveau supérieur est légèrement plus élevé que celui de la semi-remorque 23 (Figure 6).

Pour opérer le transfert de la carrosserie amovible sur la semi-remorque, il suffit de déplacer l'élément roulant extrême court 1 à 4 le long de la voie ferrée 27 (Figures 5 et 6) pour l'éloigner de l'élément de châssis long 7 et libérer ainsi une aire de manoeuvre. La semi-remorque est alors amenée en marche arrière contre l'extrémité libre de séparation de cet élément long 7 et sous l'avant de la carrosserie. Puis, ladite carrosserie est déplacée le long du dispositif de guidage précité et conduite sur la remorque routière, en utilisant les galets motorisés 25 et/ou un câble de treuil, la puissance étant fournie par le tracteur de la semi-remorque.

Un autre type de dispositif de guidage longitudinal peut comporter des glissières, non représentées, qui sont solidaires de l'élément de châssis 7 et sur lesquelles reposent et glissent avec un certain graissage les patins ou skids 19 de la carrosserie amovible. Ces glissières peuvent être remplacées par des chemins de roulement dont certains rouleaux au moins peuvent être motorisés en feinés. De toute façon, quel que soit le type de guidage longitudinal mis en oeuvre, le dispositif présente des organes de centrage latéral, tels que des taquets en pente, des rouleaux à axes inclinés, des butées coniques tournantes etc...

La carrosserie amovible 18 est maintenue en place par des butées 28 et 29 se trouvant sur l'élément de châssis court 3 et l'élément de châssis long 7 respectivement. Bien entendu, si les marchandises stockées dans cette carrosserie sont fragiles, les butées sont remplacées par des amortisseurs appropriés autorisant un déplacement longitudinal limité de ladite carrosserie.

Suivant la deuxième forme de réalisation illustrée par les figures 5 et 6, le wagon comporte deux éléments de châssis 30 et 31 d'égales longueurs, destinés à supporter de façon autonome respectivement deux carrosseries amovibles identiques 32 et 33. Ces deux éléments sont réunis rigidement entre eux, pour résister notamment aux efforts de tamponnement et de traction et pour supporter le chargement, par les organes de liaison désassemblables 10 décrits précédemment. Ils sont supportés, à leur autre extrémité, par des bogies 1 et 5 respectivement. Ils sont équipés des dispositifs de guidage longitudinal 19, 24 et des butées (ou amortisseurs) d'arrêt 28, 29 précités pour les carrosseries 32 et 33, ces moyens n'étant pas représentés. Ils sont également équipés de dispositifs de soutien et de levage 34 et 35 situés à proximité de leurs extrémités de séparation.

Ces dispositifs 34 et 35 peuvent être de n'importe quel type et notamment de celui 20 décrit pour la précédente forme de réalisation. Cependant, un mode d'exécution préférentiel est illustré par les figures 5 et 6; ce mode d'exécution est décrit pour le dispositif 34 associé à l'élément de châssis 30, la description restant valable pour le dispositif 35.

Un tel dispositif 34 comporte un cadre 36 présentant deux jambages 37 montés pivotants, à leur extrémité supérieure, par rapport aux brancards de l'élément de châssis 30 au moyen d'axes 38 situés au plus près des organes de liaison désassemblables 10; à leur extrémité inférieure, les jambages 37 supportent un essieu 39 muni de galets ferroviaires automoteurs 40. Pour le relevage ou l'abaissement de ceux-ci par pivotement du cadre 36 dans le sens de la flèche F ou dans le sens opposé, ce cadre coopère avec au moins un vérin 41 dont les parties coulissantes sont articulées autour d'axes 42 et 43 appartenant respectivement à un gousset dudit cadre et à une patte desdits brancards de l'élément de châssis 30. L'axe 43 est situé, à partir des organes 10, en direction du bogie 1.

Par ailleurs, des galets motorisés 44, destinés à supporter en permanence la carrosserie amovible 32 et à l'entraîner en translation horizontale, sont montés tournants autour des axes 38.

La figure 6 illustre le déchargement de l'élément de châssis 30 (séparé de l'élément de châssis 31) ainsi que le transfert de la carrosserie amovible 32 sur le plateau de la semi-remorque 23, tels qu'ils sont décrits à propos de la première forme de réalisation.

## Revendications

1. Wagon de coordination technique rail-route destiné au transport de carrosseries amovibles formant superstructure de wagon pour le transport ferroviaire et superstructure de véhicule routier pour le transport routier, ce wagon comportant un élément de châssis équippé de moyens de guidage longitudinal du chargement coopérant avec un moyen de traction de celui-ci dans les deux sens et comportant aussi un moyen de levage de faible amplitude permettant notamment d'amener l'élément de châssis légèrement au-dessus ou en-dessous de l'extrémité contigüe de la plateforme de chargement du véhicule routier pour transférer une carrosserie amovible respectivement de l'élément de châssis de wagon vers la plateforme de véhicule routier et de celle-ci vers l'élément de châssis, ledit wagon étant caractérisé:
-en ce que son infrastructure comporte un châssis travaillant susceptible de supporter le chargement ainsi que les efforts de tamponnement et de traction, ce châssis étant scindé en au moins deux éléments (3, 7 ou 30, 31) qui sont reliés entre-eux par des moyens de liaison désassemblables (10),
-et en ce que chaque élément de châssis est porté, d'une part, à son extrémité dite de tamponnement de façon permanente par un élément roulant (1, 5), cette extrémité étant en outre munie d'organes de tamponnement et d'absorption des chocs à hauteur standard, et, d'autre part, à son extrémité opposée dite de séparation, de façon temporaire lors du transfert du chargement, par un dispositif escamotable de soutien (20 ou 34, 35) coopérant avec le moyen de levage de faible amplitude précité et permettant de maintenir sensiblement horizontale sa surface de chargement tant que dure le transfert pendant lequel lesdits éléments sont écartés l'un de l'autre, le transfert longitudinal et horizontal du chargement s'effectuant par conséquent, par l'extrémité dite de séparation.

2. Wagon selon la revendication 1, caractérisé en ce que les moyens de liaison (10) des deux éléments de châssis (3, 7 ou 30, 31) sont des crochets (11 à 14) s'emboîtant l'un dans l'autre par translation verticale pour assurer le verrouillage, le moyen de levage (20, 41) du dispositif de soutien escamotable (20 ou 34, 35) de l'un desdits éléments permettant également de désassembler les crochets.

3. Wagon selon la revendication 1, caractérisé en ce que le dispositif de soutien (20 ou 34, 35) de chacun des deux éléments de châssis (3, 7 ou 30, 31) est équipé de galets ferroviaires (22 ou 40) prenant appui sur la voie ferrée (27) et permettant le déplacement le long de celle-ci de chacun desdits éléments.

4. Wagon selon la revendication 1, caractérisé en ce que le moyen de traction coopérant avec les moyens de guidage longitudinal (24 ou 25) de chargement (18 ou 32, 33) de chaque élément de châssis (3, 7 ou 30, 31), est constitué par des galets moteurs (35 ou 44) disposés à proximité de l'extrémité de séparation et susceptibles de recevoir leur énergie motrice du véhicule routier.

5. Wagon selon la revendication 1, caractérisé en ce que les moyens de guidage longitudinal du chargement de chaque élément de châssis comportent des organes de centrage latéral (24) des carrosseries amovibles (18 ou 32, 33).

6. Wagon selon la revendication 1, caractérisé en ce que chaque élément de châssis (3, 7 ou 30, 31) et la carrosserie amovible correspondante (18 ou 32, 33) comportent des moyens de butée et de verrouillage conjugués (28, 29), permettant le positionnement des superstructures relativement aux infrastructures et leur solidarisation mutuelle.

7. Wagon selon la revendication 1, caractérisé en ce que le dispositif de soutien de chacun des deux éléments du châssis (3, 7 ou 30, 31) est constitué par une béquille (37) articulée autour d'un axe horizontal (38) perpendiculairement à l'axe longitudinal du wagon et située à proximité de l'extrémité de séparation, cette béquille étant actionnée en pivotement par au moins un vérin (41) prenant appui sur l'élément de châssis dans la direction de l'élément roulant (1 ou 5).

## Patentansprüche

1. Technisch koordinierter Schiene-Straße-Wagon für den Transport von annehmbaren, Wagonoberbauten für den Eisenbahnverkehr und Straßenfährzeugeoberbauten für den Straßenverkehr bildenden Karosserien, welcher Wagon ein Rahmenelement umfaßt, das mit Mitteln zur Längsführung der Ladung ausgestattet ist, welche mit einem Zugmittel desselben in beide Richtungen zusammenwirkt, und auch ein Hubmittel mit geringem Hub umfaßt, insbesondere zum Bewegen des Rahmenelements etwas über oder unter das anstoßende Ende der Ladeplattform des Straßenfahrzeugs zwecks Transferierens einer abnehmbaren Karosserie vom Rahmenelement des Wagons auf die Plattform des Straßenfahrzeugs bzw. von demselben auf das Rahmenelement, welcher Wagon dadurch gekennzeichnet ist:
-daß sein unterbau einen die Ladung sowie Stoß- und Zugkräfte aufnahmefähigen Arbeitsrahmen umfaßt, welcher Rahmen in zumindest zwei durch demontierbar Verbindungsmittel (10) miteinander verbundene Elemente (3, 7 oder 30, 31) unterteilt ist,
-und daß jedes Rahmenelement einerseits an seinem Pufferende permanent durch ein Rollelement (1, 5) getragen ist, welches Ende weiters mit Stoß- und Aufprall-Absorptionsorganen in genormter Höhe versehen ist, und anderseits an seinem gegenüberliegenden Trennungsende temporär während des Ladungstransfers durch eine ausziehbare Halteeinrichtung (20 oder 34, 35) getragen ist, welche mit dem genannten Hubmittel geringen Hubs zusammenwirkt und ermöglicht, seine Ladefläche im wesentlichen horizontal zu halten, solange der Transfer dauert, während welchem die Elemente voneinander getrennt sind, und der Längs- und Horizonaltransfer der Ladung daher am Trennungsende stattfindet.

2. Wagon nach Anspruch 1, dadurch gekennzeichnet, daß die Verbindungsmittel (10) der beiden Rahmenteile (3, 7 oder 30, 31) Haken (11 bis 14) sind, die zur Sicherung der Blockierung durch Vertikalverschiebung ineinandergreifen, wobei das Hubmittel (20, 41) der ausziehbaren Halteeinrichtung (20 oder 34, 35) eines der Elemente auch die Trennung der Haken ermöglicht.

3. Wagon nach Anspruch 1, dadurch gekennzeichnet, daß die Halteeinrichtung (20 oder 34, 35) jedes der beiden Rahmenelemente (3, 7 oder 30, 31) mit Eisenbahnrädern (22 oder 40) versehen ist, die auf der Schiene (27) zur Anlage kommen und eine Verschieben jedes der Elemente entlang derselben gestatten.

4. Wagon nach Anspruch 1, dadurch gekennzeichnet, daß das mit den Längsführungsmittel (24 oder 25) der Ladung (18 oder 32, 33) jedes der Rahmenelemente (3, 7 oder 30, 31) zusammenwirkende Zugmittel durch Treibrollen (35 oder 44) gebildet ist, die in der Nähe des Trennungsendes angeordnet sind und ihre Antriebsenergie vom Straßenfahrzeug empfangen können.

5. Wagon nach Anspruch 1, dadurch gekennzeichnet, daß die Ladungs-Längsführungsmittel jedes Rahmenelementes Mittel (24) zum seitlichen Zentrieren der abnehmbaren Karosserien (18 oder 32, 33) umfassen.

6. Wagon nach Anspruch 1, dadurch gekennzeichnet, daß jedes Rahmenelement (3, 7 oder 30, 31) und die jeweilige abnehmbare Karosserie (18 oder 32, 33) zugehörige Anschlag- und Blockiermittel (28, 29) umfaßt, die ein Positionieren der Oberbauten in bezug auf die Unterbauten und ihre gegenseitige Verbindung gestatten.

7. Wagon nach Anspruch 1, dadurch gekennzeichnet, daß die Halteeinrichtung jedes der beiden Rahmenelemente (3, 7 oder 30, 31) durch einem um eine horizontale, senkrechte zur Längsachse des Wagons verlaufende und in der Nähe des Trennungsendes befindliche Achse (38) angelenkten Stützfuß (37) gebildet ist, welcher Stützfuß durch zumindest einen auf dem Rahmenelement in Richtung des Rollelements (1 oder 5) sich abstützenden Zylinder (41) in Schwenkbewegung versetzt wird.

## Claims

1. A car for the technical coordination of rail- highway transport, intended for transporting removable bodies forming car superstructure for rail transport and road vehicle superstructure for highway transport, this car comprising a chassis element equipped with means for longitudinally guiding the load cooperating with a means for traction thereof in both directions, and comprising also low-amplitude lifting means, making it possible, in particular, to bring the separation end of the chassis element in question slightly above or below the end contiguous with the loading platform of the road vehicle for transferring a removable body from the car chassis elements towards the platform of the road vehicle and from the latter towards the chassis element, said car being characterized:
-in that its infrastructure comprises a working chassis adapted to support the load as well as the efforts of traction and collision with a buffer, this chassis being divided into at least two elements (3, 7 or 30, 31) which are connected together by disconnectable connecting means (10),
-in that each chassis element is permanently carried on the one hand, at its so-called collision end by a rolling element (1, 5) and this end being further provided with collision and shock-absorbing members with standard height, and, on the other hand, at its opposite, so-called separation end, and temporarily during transfer of the load, by a retractable support device (20 or 34, 35), cooperating with the above-mentioned low-amplitude lifting means and enabling its loading surface to be maintained substantially horizontal as long as the transfer lasts during which said elements are spaced apart from each other; the longitudinal and horizontal transfer of the load being therefore carried out by the so-called separation end.

2. The car according to claim 1, characterized in that the means for connecting (10) the two chassis elements (3, 7 or 30, 31) are hooks (11 to 14) fitting in one another by vertical translation to ensure locking, the means for lifting (20, 41) the retractable support device (20, 34, 35) of one of said elements also enabling the hooks to be disconnected.

3. The car according to claim 1, characterized in that the device for supporting (20 or 34, 35) each of the two chassis elements (3, 7 or 30, 31) is equipped with rail wheels (22 or 40) abutting on the railway (27) and allowing each of said elements to move therealong.

4. The car according to claim 1, characterized in that the traction means cooperating with the means for longitudinally guiding (24 or 25) the load (18 or 32, 33) of each chassis element (3, 7 or 30, 31) is constituted by drive wheels (35 or 44) disposed near the separation end and adapted to receive their driving energy from the road vehicle.

5. The car according to claim 1, characterized in that the means for longitudinally guiding the load of each chassis element comprise members for laterally centering (24) the removable bodies (18 or 32, 33).

6. The car according to claim 1, characterized in that each chassis element (3, 7 or 30, 31) and the corresponding removable body (18 or 32, 33) comprise combined stop and locking means (28, 29) allowing the positioning of the superstructures relatively to the infrastructures and their mutual connection.

7. The car according to claim 1, characterized in that the device for supporting each of the two elements of the chassis (3, 7 or 30, 31) is constituted by a prop (37) articulated around a horizontal axis (38) perpendicularly to the longitudinal axis of the car and located near the separation end, this prop being pivoted by at least one jack (41) abutting on the chassis element in the direction of the rolling element (1 or 5).
